# EUROPÄISCHE PATENTSCHRIFT

(11) **EP 4 063 661 B1**
(45) Veröffentlichungstag und Bekanntmachung des Hinweises auf die Patenterteilung: **18.09.2024**
(21) Anmeldenummer: 22160566.0
(22) Anmeldetag: 07.03.2022
(51) Int. Cl.: F04D 19/00, F04D 25/06, F04D 29/52, F04D 29/64

(54) **LÜFTER MIT MULTIFUNKTIONALER GEHÄUSEABDECKUNG**
FAN WITH MULTIFUNCTIONAL HOUSING COVER
VENTILATEUR POURVU DE COUVERCLE DE BOITIER MULTIFONCTION

(30) Priorität: 24.03.2021 DE 102021107359
(43) Veröffentlichungstag der Anmeldung: 28.09.2022
(73) Patentinhaber: EBM-PAPST ST. GEORGEN GMBH & CO. KG, 78112 St. Georgen (DE)
(72) Erfinder: BRUCKER, Tobias, 78730 Lauterbach (DE); LANGENECK, Gunter, 78056 Villingen-Schwenningen (DE); MAYER, Stefan, 78086 Brigachtal (DE)
(74) Vertreter: Staeger & Sperling Partnerschaftsgesellschaft mbB

(56) Entgegenhaltungen:
- EP-B1- 1 561 037
- DE-U1- 202010 006 891
- US-A1- 2002 067 597
- US-A1- 2003 019 646
- US-A1- 2016 097 396
- US-A1- 2016 245 306

## Beschreibung

Die Erfindung betrifft einen Lüfter mit mindestens einem Motor sowie mindestens einem um eine Rotationsachse rotierbaren Lüfterrad und einem mehrteiligen Lüftergehäuse mit einer multifunktionalen Gehäuseabdeckung.

Aus dem Stand der Technik ist eine Vielzahl von Lüfter mit verschiedenen Gehäusearten bekannt. Derartige Gehäuse sind jedoch vor allem dahingehend konstruiert, die Lüfterräder auszunehmen und den Strömungskanal zu bilden, ohne dass weitere Funktionen integriert sind.

Der Erfindung liegt deshalb die Aufgabe zugrunde, einen Lüfter mit einem Lüftergehäuse bereitzustellen, das mehrere Funktionen aufweist und technisch mit antriebsbedingt nötigen Komponenten zusammenwirkt.

Druckschriftlicher Stand der Technik aus dem vorliegenden technischen Gebiet ist bekannt aus den Dokumenten US 2016/097396 A1,

US 2016/245306 A1 und DE 20 2010 006 891 U1.

Diese Aufgabe wird durch die Merkmalskombination gemäß Patentanspruch 1 gelöst.

Erfindungsgemäß wird ein Lüfter mit mindestens einem Motor sowie mindestens einem um eine Rotationsachse rotierbaren Lüfterrad und einem mehrteiligen Lüftergehäuse vorgeschlagen. Das Lüftergehäuse bildet einen Strömungskanal, in dem das mindestens eine Lüfterrad angeordnet ist. Zudem weist das Lüftergehäuse zumindest ein erstes Axialteil und ein zweites Axialteil auf, die in axialer Richtung entlang der Rotationsachse gesehen zueinander angeordnet sind. Der Lüfter umfasst ferner mindestens eine Gehäuseabdeckung, die an einer Außenmantelfläche des Lüftergehäuses angeordnet ist und das erste Axialteil und das zweite Axialteil miteinander verbindet. Die mindestens eine Gehäuseabdeckung bildet zudem mit der Außenmantelfläche des Lüftergehäuses einen Aufnahmeraum, in dem eine Leiterplatte mit einer Motorelektronik für den Motor angeordnet ist.

Die multifunktionale Gehäuseabdeckung wirkt mit den Axialteilen des Lüftergehäuses zusammen, in dem sie die beiden Axialteile verbindet und mithin die Gesamtkonstruktion stabilisiert. Gleichzeitig ermöglicht der durch die Gehäuseabdeckung gebildete Aufnahmeraum die Anordnung der Leiterplatte mit der Motorelektronik außerhalb der Strömung des Lüfters. Zudem wird als weitere Funktion der Gehäuseabdeckung die Leiterplatte vor Berührung geschützt. Die Leiterplatte kann an einem oder beiden Axialteilen leicht montiert und anschließend von der Gehäuseabdeckung abgedeckt und in den Aufnahmeraum eingeschlossen werden. Zudem ist in einer Ausführung eine Fixierung der Leiterplatte durch die Gehäuseabdeckung an einem oder beiden Axialteilen realisierbar.

Bei dem Lüfter ist ferner in einer Ausführungsvariante vorgesehen, dass das erste Axialteil und das zweite Axialteil durch die mindestens eine Gehäuseabdeckung aneinander befestigt, insbesondere verschraubt sind. Die Gehäuseabdeckung ist mithin das vermittelnde Bauteil zur Herstellung der Verbindung und Befestigung zwischen dem ersten und zweiten Axialteil.

Bei dem Lüfter bestimmt vorzugsweise das erste Axialteil einen Strömungsansaugabschnitt und das zweite Axialteil einen Strömungsausblasabschnitt des Lüfters. Die beiden Axialteile sind mithin die Hauptelemente des Lüftergehäuses.

Der Lüfter ist in einer erfindungsgemäßen Ausführung dadurch gekennzeichnet, dass das erste und/oder zweite Axialteil eine Tasche zur Aufnahme eines mit der Leiterplatte verbundenen Anschlusssteckers des Lüfters bzw. eines Anschlusskabels des Anschlusssteckers und die mindestens eine Gehäuseabdeckung eine in den Aufnahmeraum hineinragende Rippe aufweisen. Dabei ist vorgesehen, dass die Rippe das Anschlusskabel und mithin den Anschlussstecker zugentlastend in der Tasche festlegt. Somit ist sichergestellt, dass auf den Anschlussstecker zum elektrischen Anschluss des Lüfters wirkende Zugkräfte nicht unmittelbar auf die elektronischen Bauteile einwirken, sondern von der Gehäuseabdeckung und dem Axialteil mit der Tasche aufgenommen werden. Hierzu wird insbesondere das an dem Anschlussstecker angreifende Anschlusskabel in die Tasche eingelegt und durch die Rippe in der Tasche gepresst gehalten.

Als Weiterbildung ist beidem Lüfter zudem vorgesehen, dass das Anschlusskabel des Anschlusssteckers durch die Leiterplatte und die Rippe in der Tasche fixiert ist. Eine derartige Lösung ist noch effektiver, da die Leiterplatte eine zusätzliche Haltekraft auf das Anschlusskabel ausübt und mithin die Fixierung und Zugentlastung verbessert sind.

Erfindungsgemäß ist der Lüfter dadurch gekennzeichnet, dass die mindestens eine Gehäuseabdeckung eine in den Aufnahmeraum hineinragenden Haltesteg aufweist, der ausgebildet ist, einen Wicklungsstecker des Motors bezüglich seiner Position im Aufnahmeraum fixiert an der Leiterplatte festzulegen. Der Wicklungsstecker des Motors wird an der Leiterplatte fixiert. Da es im Betrieb des Lüfters zu Schwingungen und Vibrationen kommt, ist es günstig, eine zusätzliche Fixierung bereitzustellen. Diese wird in die Gehäuseabdeckung integriert, in dem der Haltesteg derart positioniert und dimensioniert ist, dass er bei einer bestimmungsgemäß montierten Gehäuseabdeckung an den Wicklungsstecker angreift und diesen in seiner Position festlegt. Hierzu können der Haltesteg und der Wicklungsstecker zusätzlich haltend zusammenwirkende Geometrien aufweisen.

Der Lüfter weist in einer Ausführungsvariante in einer axialen Draufsicht eine rechtwinklige oder quadratische Grundform auf. Die mindestens eine Gehäuseabdeckung erstreckt sich dann entlang einer Ecke der Grundform in axialer Richtung über das erste Axialteil und das zweite Axialteil. Insbesondere wird die Gehäuseabdeckung an einer äußeren Mantelfläche der Axialteile angeordnet und bestimmt die Außengeometrie des Lüfters in der jeweiligen Ecke.

Als weitere vorteilhafte Ausgestaltung ist der Lüfter dadurch gekennzeichnet, dass an der Gehäuseabdeckung mindestens ein elastisch federnder Schenkel vorgesehen ist, der als Teildurchbruch einer Gehäuseabdeckungswandung ausgebildet ist, in den Aufnahmeraum hineinragt und vorgespannt an die Leiterplatte angreift. Die Gehäuseabdeckung liefert dadurch die weitere Funktion der federnden Arretierung der Leiterplatte. Dies ist im Betrieb des Lüfters mit Vibrationen und Schwingungen besonders günstig.

Bei einer weiteren Weiterbildung des Lüfters weist das Lüftergehäuse axial zwischen dem ersten Axialteil und dem zweiten Axialteil ein Zwischenstück auf, das einen Teil des Strömungskanals und der Außenmantelfläche des Lüftergehäuses bildet. Die Gehäuseabdeckung überspannt dann vorteilhafterweise sowohl die Axialteile als auch das Zwischenstück. Derartige Zwischenstücke werden beispielsweise bei der Verwendung mehreren axial in riehe angeordneten Lüfterrädern eingesetzt.

Deshalb sind in einem Ausführungsbeispiel der vorliegenden Offenbarung an dem Zwischenstück auf beiden axialen Seiten jeweils ein Motor und ein Lüfterrad angeordnet. An dem Lüftergehäuse sind zudem zwei Gehäuseabdeckungen angeordnet, die jeweils mit dem Lüftergehäuse einen eigenen Aufnahmeraum bilden und in jedem der Aufnahmeräume eine Leiterplatte für einen Motor angeordnet ist. Die vorstehend für die Gehäuseabdeckung beschriebenen Merkmale sind vollumfänglich auf beide Gehäuseabdeckungen anwendbar.

Andere vorteilhafte Weiterbildungen der Erfindung sind in den Unteransprüchen gekennzeichnet bzw. werden nachstehend zusammen mit der Beschreibung der bevorzugten Ausführung der Erfindung anhand der Figuren näher dargestellt. Es zeigen:
- Fig. 1: eine perspektivische Ansicht auf einen Lüfter;
- Fig. 2: eine Detailansicht einer Gehäuseabdeckung;
- Fig. 3: eine beispielhafte Leiterplatte;
- Fig. 4: eine Schnittansicht durch das Lüftergehäuse.

Die Figuren sind beispielhaft schematisch. Gleiche Bezugszeichen in den Figuren weisen auf gleiche funktionale und/oder strukturelle Merkmale hin.

In Figur 1 ist ein Ausführungsbeispiel eines Lüfters 1 als Axiallüfter mit zwei gegenläufig rotierenden Lüfterrädern 5 in perspektivischer Ansicht dargestellt. Die Erfindung ist jedoch auch auf andere Lüfterbauarten, insbesondere Axiallüfter mit nur einem Lüfterrad anwendbar. Der Lüfter 1 umfasst zwei Motoren, die jeweils ein im Strömungskanal angeordnetes Lüfterrad 5 antreiben, und ein mehrteiliges Lüftergehäuse 2, das den Strömungskanal bildet.

Das Lüftergehäuse 2 ist in der gezeigten Ausführung durch ein erstes Axialteil 3, ein zweites Axialteil 4 und ein Zwischenstück 15, das entlang der Rotationsachse RA gesehen zwischen den beiden Axialteilen 3, 4 angeordnet ist, gebildet. Figur 4 zeigt den Aufbau zum besseren Verständnis in einer Schnittansicht. An dem Zwischenstück sind zwei Stutzen 27 zur Aufnahme je eines Motors und eines Laufrads 5 ausgebildet, die im Strömungskanal des Lüftergehäuses 2 angeordnet sind. Ausdrücklich sind jedoch auch Lösungen von der Offenbarung umfasst, die kein Zwischenstück verwenden, sondern die das erste und zweite Axialteil 3, 4 unmittelbar aneinander anordnen. Das erste Axialteil 3 bildet den Strömungsansaugabschnitt, das zweite Axialteil 4 den Strömungsausblasabschnitt des Lüfters 1. Das Lüftergehäuse 2 weist eine im Wesentlichen quadratische Grundform auf. In zwei der Ecken der Grundform sind an der Außenmantelfläche des Lüftergehäuses 2 jeweils Gehäuseabdeckungen 6 angeordnet, welche die Ecke bilden. Die Gehäuseabdeckungen 6 verbinden und befestigen das erste Axialteil 3 mit dem zweiten Axialteil 4 mittels Schrauben. Die Gehäuseabdeckungen 6 sind derart geformt, dass sie die Grundform ergänzen und mit der Außenmantelfläche des Lüftergehäuses 2 jeweils einen Aufnahmeraum 7 bilden, in dem jeweils eine exemplarisch in Figur 3 gezeigte Leiterplatte 20 mit Motorelektronikbauteilen für den Motor angeordnet sind. Für jeden Motor wird eine eigene Leiterplatte 20 verwendet. Bei Lösungen mit nur einem Motor kann mithin nur eine Gehäuseabdeckung 6 verwendet werden und in dem durch die eine Gehäuseabdeckung 6 gebildeten Aufnahmeraum 7 eine Leiterplatte 20 positioniert werden.

Bezugnehmend auf Figur 2 in Kombination mit Figur 1 ist die Multifunktionalität der Gehäuseabdeckungen 6 dargestellt. Neben der Abdeckung und der Bildung des Aufnahmeraums 7 umfasst zumindest eine Gehäuseabdeckungen 6 eine Tasche 8 zur Aufnahme des mit der Leiterplatte 20 verbundenen Anschlusskabels 11 des Anschlusssteckers 10 des Lüfters 1. An der in Figur 2 im Detail dargestellten Gehäuseabdeckung 6 ist eine im montierten Zustand in den Aufnahmeraum 7 hineinragende Rippe 12 ausgebildet, an welcher das Anschlusskabel 11 in der Tasche 8 zur Anlage gebracht und mithin so fixiert wird, dass eine Zugentlastung des Anschlusssteckers 10 gewährleistet ist. Zudem wird das Anschlusskabel 11 des Anschlusssteckers 10 auch durch die Leiterplatte 20 und die Rippe 12 in der Tasche 8 fixiert.

Die in Figur 3 gezeigte Leiterplatte 20 wird über einen Wicklungsstecker (nicht gezeigt) mit den Wicklungen des Motors verbunden. Hierzu ist an der Leiterplatte 20 eine Steckbuchse 23 für den Wicklungsstecker vorgesehen. Die Leiterplatte 20 ist derart in dem durch die Gehäuseabdeckung 6 gebildeten Aufnahmeraum 7 angeordnet, dass der in Figur 2 gezeigte, im montierten Zustand der Gehäuseabdeckung 6 in den Aufnahmeraum 7 hineinragende Haltesteg 9 auf den Wicklungsstecker fixierend einwirkt und seine Montageposition in der Steckbuchse 23 fixiert. Der Haltesteg 9 drückt den Wicklungsstecker dabei gegen die Leiterplatte 20. Über an den Gehäuseabdeckungen 6 ausgebildete elastisch federnde Schenkel 13 werden die Leiterplatten 20 im jeweiligen Aufnahmeraum 7 zusätzlich befestigt. Die Schenkel 13 sind dabei als Teildurchbruch der Gehäuseabdeckungswandung 14 ausgebildet und drücken die Leiterplatten 20 mit einer gewissen materialbedingten Vorspannung in ihre jeweilige Montageposition.

Weitere nicht dargestellte Ausführungsvarianten nutzen nur Teilaspekte der beschriebenen oder in den Figuren gezeigten Merkmale, gehören jedoch gelichwohl zur Offenbarung. So kann die Gehäuseabdeckung 6 beispielsweise auch ohne Schenkel 13 ausgeführt sein. Der Schutzumfang der Erfindung wird ausschließlich durch die beigefügten Ansprüche bestimmt.

## Patentansprüche

1. Lüfter (1) mit mindestens einem Motor sowie mindestens einem um eine Rotationsachse (RA) rotierbaren Lüfterrad (5) und einem mehrteiligen Lüftergehäuse (2), das einen Strömungskanal bildet, in dem das mindestens eine Lüfterrad (5) angeordnet ist, wobei das Lüftergehäuse (2) zumindest ein erstes Axialteil (3) und ein zweites Axialteil (4) aufweist, die in axialer Richtung entlang der Rotationsachse (RA) gesehen zueinander angeordnet sind, wobei der Lüfter (1) mindestens eine Gehäuseabdeckung (6) aufweist, die an einer Außenmantelfläche des Lüftergehäuses (2) angeordnet ist und das erste Axialteil (3) und das zweite Axialteil (4) miteinander verbindet, wobei die mindestens eine Gehäuseabdeckung (6) mit der Außenmantelfläche des Lüftergehäuses (2) einen Aufnahmeraum (7) bildet, in dem eine Leiterplatte (20) mit einer Motorelektronik für den Motor angeordnet ist, **dadurch gekennzeichnet, dass**
das erste oder zweite Axialteil (3, 4) eine Tasche (8) zur Aufnahme eines mit der Leiterplatte (20) verbundenen Anschlusskabels (11) eines Anschlusssteckers (10) des Lüfters (1) und die Gehäuseabdeckung (6) mindestens eine in den Aufnahmeraum hineinragende Rippe (12) aufweist, wobei die Rippe (12) den Anschlussstecker (10) zugentlastend in der Tasche (8) festlegt, und wobei die mindestens eine Gehäuseabdeckung (6) eine in den Aufnahmeraum (7) hineinragenden Haltesteg (9) aufweist, der ausgebildet ist, einen Wicklungsstecker des Motors bezüglich seiner Position im Aufnahmeraum (7) fixiert an der Leiterplatte festzulegen.

2. Lüfter nach Anspruch 1, **dadurch gekennzeichnet, dass** das erste Axialteil (3) und das zweite Axialteil (4) durch die mindestens eine Gehäuseabdeckung (6) aneinander befestigt sind.

3. Lüfter nach Anspruch 1 oder 2, **dadurch gekennzeichnet, dass** das erste Axialteil (3) einen Strömungsansaugabschnitt des Lüfters (1) und das zweite Axialteil (4) einen Strömungsausblasabschnitt des Lüfters (1) bestimmen.

4. Lüfter nach dem vorigen Anspruch, **dadurch gekennzeichnet, dass** das Anschlusskabel (11) des Anschlusssteckers (10) durch die Leiterplatte (20) und die Rippe (12) in der Tasche (8) fixiert ist.

5. Lüfter nach einem der vorigen Ansprüche, **dadurch gekennzeichnet, dass** der Lüfter (1) in einer axialen Draufsicht eine rechtwinklige oder quadratische Grundform aufweist und die mindestens eine Gehäuseabdeckung (6) sich entlang einer Ecke der Grundform in axialer Richtung über das erste Axialteil (3) und das zweite Axialteil (4) erstreckt.

6. Lüfter nach einem der vorigen Ansprüche, **dadurch gekennzeichnet, dass** an der Gehäuseabdeckung (6) mindestens ein elastisch federnder Schenkel (13) vorgesehen ist, der als Teildurchbruch einer Gehäuseabdeckungswandung (14) ausgebildet ist und in den Aufnahmeraum (7) hineinragt und vorgespannt an die Leiterplatte (20) angreift.

7. Lüfter nach einem der vorigen Ansprüche, **dadurch gekennzeichnet, dass** das Lüftergehäuse (2) axial zwischen dem ersten Axialteil (3) und dem zweiten Axialteil (4) ein Zwischenstück (15) aufweist, das einen Teil des Strömungskanals und der Außenmantelfläche des Lüftergehäuses (2) bildet.

8. Lüfter nach dem vorigen Anspruch, **dadurch gekennzeichnet, dass** an dem Zwischenstück (15) auf beiden axialen Seiten jeweils ein Motor und ein Lüfterrad (5) angeordnet sind, wobei an dem Lüftergehäuse (2) zwei Gehäuseabdeckungen (6) angeordnet sind, die jeweils mit dem Lüftergehäuse (2) einen eigenen Aufnahmeraum (7) bilden und in jedem der Aufnahmeräume (7) eine Leiterplatte (20) für je einen Motor angeordnet ist.

## Claims

1. A fan (1) with at least one motor and at least one fan wheel (5) which can rotate about a rotation axis (RA) and a multi-part fan housing (2) which forms a flow channel in which the at least one fan wheel (5) is arranged, wherein the fan housing (2) has at least one first axial part (3) and one second axial part (4) which are arranged relative to one another in the axial direction as viewed along the rotation axis (RA), wherein the fan (1) has at least one housing cover (6) which is arranged on an outer surface of the fan housing (2) and connects the first axial part (3) and the second axial part (4) to one another, wherein the at least one housing cover (6) forms a receiving space (7) with the outer surface of the fan housing (2) in which a printed circuit board (20) with motor electronics for the motor is arranged, **characterized in that**
the first or second axial part (3, 4) has a pocket (8) for receiving a connecting cable (11) of a connector plug (10) of the fan (1) connected to the circuit board (20), and the housing cover (6) has at least one rib (12) protruding into the receiving space, the rib (12) fixing the connector plug (10) in the pocket (8) in a strain-relieving manner, and wherein
the at least one housing cover (6) has a retaining web (9) which projects into the receiving space (7) and is designed to fix a winding plug of the motor to the circuit board relative to its position in the receiving space (7).

2. The fan according to claim 1, **characterized in that** the first axial part (3) and the second axial part (4) are fastened to one another by the at least one housing cover (6).

3. The fan according to claim 1 or 2, **characterized in that** the first axial part (3) defines a flow intake portion of the fan (1) and the second axial part (4) defines a flow discharge portion of the fan (1).

4. The fan according to the preceding claim, **characterized in that** the connecting cable (11) of the connecting plug (10) is fixed in the pocket (8) by the circuit board (20) and the rib (12).

5. The fan according to any one of the preceding claims, **characterized in that** the fan (1) has a rectangular or square basic shape in an axial plan view and the at least one housing cover (6) extends along a corner of the basic shape in the axial direction over the first axial part (3) and the second axial part (4).

6. The fan according to any one of the preceding claims, **characterized in that** at least one elastically resilient leg (13) is provided on the housing cover (6) which is embodied as a partial opening in a housing cover wall (14) and projects into the receiving space (7) and engages against the circuit board (20) in a prestressed manner.

7. The fan according to any one of the preceding claims, **characterized in that** the fan housing (2) has an intermediate member (15) axially between the first axial part (3) and the second axial part (4) which forms part of the flow channel and of the outer lateral surface of the fan housing (2).

8. The fan according to the preceding claim, **characterized in that** a motor and a fan wheel (5) are arranged on the intermediate member (15) on both axial sides, wherein two housing covers (6) are arranged on the fan housing (2), each of which forms its own receiving space (7) with the fan housing (2), and a circuit board (20) for a respective motor is arranged in each of the receiving spaces (7).

## Revendications

1. Ventilateur (1), comprenant au moins un moteur ainsi qu'au moins une roue de ventilateur (5) pouvant tourner autour d'un axe de rotation (RA), et un boîtier de ventilateur (2) en plusieurs parties qui constitue un conduit d'écoulement dans lequel est disposée ladite au moins une roue de ventilateur, dans lequel le boîtier de ventilateur (2) présente au moins une première partie axiale (3) et une deuxième partie axiale (4) qui sont disposées l'une par rapport à l'autre, vues dans la direction axiale le long de l'axe de rotation (RA), dans lequel le ventilateur (1) présente au moins un couvercle de boîtier (6) qui est disposé sur une surface d'enveloppe extérieure du boîtier de ventilateur (2) et relie la première partie axiale (3) et la deuxième partie axiale (4) l'une à l'autre, dans lequel ledit au moins un couvercle de boîtier (6) constitue avec la surface d'enveloppe extérieure du boîtier de ventilateur (2) un espace de réception (7) dans lequel est disposée une carte de circuits imprimés (20) munie d'une électronique de moteur pour le moteur,
**caractérisé en ce que** la première ou la deuxième partie axiale (3, 4) présente une poche (8) pour recevoir un câble de raccordement (11), relié à la carte de circuits imprimés (20), d'une fiche de raccordement (10) du ventilateur (1), et le couvercle de boîtier (6) présente au moins une nervure (12) faisant saillie dans l'espace de réception, dans lequel la nervure (12) immobilise la fiche de raccordement (10) dans la poche (8) en soulagement de traction, et dans lequel
ledit au moins un couvercle de boîtier (6) présente une barrette de maintien (9) faisant saillie dans l'espace de réception (7) et qui est réalisée pour immobiliser une fiche d'enroulement du moteur sur la carte de circuits imprimés de manière fixe quant à sa position dans l'espace de réception (7).

2. Ventilateur selon la revendication 1, **caractérisé en ce que** la première partie axiale (3) et la deuxième partie axiale (4) sont fixées l'une à l'autre par ledit au moins un couvercle de boîtier (6).

3. Ventilateur selon la revendication 1 ou 2, **caractérisé en ce que** la première partie axiale (3) détermine une section d'aspiration d'écoulement du ventilateur (1) et la deuxième partie axiale (4) détermine une section de soufflage d'écoulement du ventilateur (1).

4. Ventilateur selon la revendication précédente, **caractérisé en ce que** le câble de raccordement (11) de la fiche de raccordement (10) est fixé dans la poche (8) par la carte de circuits imprimés (20) et la nervure (12).

5. Ventilateur selon l'une quelconque des revendications précédentes, **caractérisé en ce que** le ventilateur (1) présente dans une vue de dessus axiale une forme de base rectangulaire ou carrée, et ledit au moins un couvercle de boîtier (6) s'étend le long d'un coin de la forme de base dans la direction axiale sur la première partie axiale (3) et la deuxième partie axiale (4).

6. Ventilateur selon l'une quelconque des revendications précédentes, **caractérisé en ce que** sur le couvercle de boîtier (6) est prévue au moins une branche élastiquement résiliente (13) qui est réalisée sous la forme d'une percée partielle d'une paroi de couvercle de boîtier (14) et fait saillie dans l'espace de réception (7) et attaque sous précontrainte au niveau de la carte de circuits imprimés (20).

7. Ventilateur selon l'une quelconque des revendications précédentes, **caractérisé en ce que** le boîtier de ventilateur (2) présente axialement entre la première partie axiale (3) et la deuxième partie axiale (4) une pièce intermédiaire (15) qui constitue une partie du conduit d'écoulement et de la surface d'enveloppe extérieure du boîtier de ventilateur (2).

8. Ventilateur selon la revendication précédente, **caractérisé en ce que** respectivement un moteur et une roue de ventilateur (5) sont disposés au niveau de la pièce intermédiaire (15) sur les deux côtés axiaux, dans lequel deux couvercles de boîtier (6) sont disposés sur le boîtier de ventilateur (2) qui constituent respectivement avec le boîtier de ventilateur (2) un espace de réception propre (7), et une carte de circuits imprimés (20) pour respectivement un moteur est disposée dans chacun des espaces de réception (7).
